# EUROPÄISCHE PATENTSCHRIFT

(11) **EP 0 496 054 B1**
(45) Veröffentlichungstag und Bekanntmachung des Hinweises auf die Patenterteilung: **06.09.1995**
(21) Anmeldenummer: 91119925.5
(22) Anmeldetag: 22.11.1991
(51) Int. Cl.: D03C 9/06

(54) **Schaftstab für einen Webschaft**
Heddle frame slat
Traverse pour lame de métier à tisser

(30) Priorität: 19.01.1991 DE 4101512
(43) Veröffentlichungstag der Anmeldung: 29.07.1992
(73) Patentinhaber: GROB & CO. AKTIENGESELLSCHAFT, CH-8810 Horgen 1 (CH)
(72) Erfinder: Baumann, Hans, CH-8810 Horgen (CH)
(74) Vertreter: Troesch Scheidegger Werner AG

(56) Entgegenhaltungen:
- EP-A- 0 288 652
- EP-A- 0 302 798
- CH-A- 488 035
- DE-A- 3 702 524
- FR-A- 2 354 483
- US-A- 4 633 916

## Beschreibung

Die Erfindung betrifft einen Schaftstab für einen Webschaft gemäss Oberbegriff des Anspruchs 1.

Bisher wurden für Webschäfte, die jeweils aus zwei durch Seitenstützen miteinander verbundenen Schaftstäben bestehen, aus Leichtmetall-Hohlprofilen bestehende Schaftstäbe verwendet, bei denen die Litzentragschiene jeweils einstückig angeformt ist. Weil aber die Webmaschinen heute mit immer höheren Tourenzahlen laufen sollen und auch immer breitere Webmaschinen gebaut werden, gelangt man an Grenzen der Belastbarkeit der sehr schnell oszillierend bewegten Webschäfte, deren aus Leichmetallprofilen bestehende Schaftstäbe keine ausreichende Wechselbiegefestigkeit besitzen. Da die Wechselbiegefestigkeit von Stahl wesentlich besser ist als jene von Leichmetall, sind insbesondere für breite Webschäfte in hochtourig laufenden Webmaschinen inzwischen auch wieder aus Stahl hergestellte Schaftstäbe vorgeschlagen worden. Diese als Sandwichkonstruktion ausgebildeten Schaftstäbe weisen zwecks Reduzierung des Gewichts sehr dünnwandige Blechteile an den Breitseiten und dickere Längsprofile an den Schmalseiten eines einen Hohlkörper bildenden Tragstabs auf, der ferner an einem metallischen Verbindungsteil die sich parallel erstreckende Litzentragschiene trägt.

Ein solcher aus der DE-A-37 02 524 bekannter Schaftstab besteht aus einer Mehrzahl insbesondere flachen und nicht verformten Einzelteilen, die durch entsprechend viele Schweissnähte zu einem Schaftstab zusammengefügt sind. Diese Konstruktion weist jedoch verschiedene Nachteile auf. Es sind nicht nur zuviele Schweissnähte erforderlich, was die Herstellung verteuert, wobei die nötige Präzision bezüglich der Geradheit des herzustellenden Schaftstabs wegen der vielen Schweissnähte nur schwer zu erreichen ist, sondern es reicht auch die Materialstärke der die Schmalseiten des Tragstabs bildenden dickeren Blechteile nicht aus, um eine hohe Biegefestigkeit der Konstruktion zu gewährleisten. Wegen der auftretenden Schwingungen beim Betrieb des Webschaftes in der Webmaschine lässt der Schaftstab Schallwellen entstehen, doch ist die schalldämpfende Wirkung des in dem Hohlraum des Tragstabs enthaltenen Schaumkörpers nur sehr gering.

Die Aufgabe der vorliegenden Erfindung bestand daher darin, einen Schaftstab für einen Webschaft zu schaffen, der kostengünstiger herstellbar ist und der sich bei der Herstellung auch den individuellen Anforderungen des Kunden in bezug auf Steifigkeit und Gewicht des Schaftstabs leicht mit einfachen Massnahmen anpassen lässt und der ferner aufgrund seines Aufbaus wesentlich besser schallgedämpft ist.

Zur Lösung dieser Aufgabe weist der Schaftstab die Merkmale gemäss den Patentansprüchen auf. In bevorzugter Weise sind alle metallischen Teile des Schaftstabs mittels Laserschweissung miteinander verbunden. Mit dem massiven, im Querschnitt im wesentlichen rechteckförmigen Längsstab an der einen Schmalseite des Tragstabs erzielt man eine hohe Biegefestigkeit, wobei ein Vorteil dieser Konstruktion darin besteht, dass man je nach Bedarf den Querschnitt dieses Längsstabs kleiner oder grösser wählen kann, um dadurch Änderungen der Eigenschaften zu erzielen. Die für die Herstellung verwendeten Lehren und Hilfswerkzeuge müssen nicht geändert werden, um Schaftstäbe mit verschiedenen Eigenschaften herzustellen. Auch ein gegen die Längsmitte grösser werdendes Querschnittsprofil des Längsstabs ist möglich, um einen wesentlich steiferen Schaftstab herzustellen, ohne dass sich dessen Aussenmasse dabei ändern.

Ein Ausführungsbeispiel des Erfindungsgegenstandes wird nachfolgend anhand der Zeichnungen näher erläutert. Es zeigen:
Fig. 1 in schaubildlicher Darstellung einen Vertikalschnitt durch den Schaftstab, teilweise aufgebrochen dargestellt;
Fig. 2 eine abgewandelte Ausführungsform des Schaftstabs.

Der in Fig. 1 dargestellte Schaftstab für einen Webschaft weist einen als Hohlkörper ausgebildeten Tragstab 1 auf sowie nach unten anschliessend einen Trägerteil 2, der aus einer mehrfach abgewinkelten Profilschiene besteht und an welchem die parallel zum Tragstab 1 sich erstreckende Litzentragschiene 3 befestigt ist. Der Tragstab 1 ist von einem massiven im Querschnitt im wesentlichen rechteckförmigen Längsstab 4, der die eine Schmalseite bildet, und von dem sich dazu parallel erstreckenden und die andere Schmalseite bildenden Schenkel 5 des mehrfach abgewinkelten Trägerteils 2 sowie von zwei dünnwandigen und über die ganze Länge des Schaftstabs sich erstreckenden Blechteilen 6 und 7 gebildet, die an dem Längsstab 4 und an dem Trägerteil 2 aussen angeschweisst sind. Die Verbindung erfolgt vorzugsweise mittels Laserschweissung.

Der einstückig ausgebildete und aus Blech mit einer Wandstärke von 0,7 mm bis 1,25 mm bestehende Trägerteil 2, dessen einer Schenkel 5 mit den Blechteilen 6 und 7 verschweisst ist, weist an seinem anderen Schenkel 8 im Abstand vom unteren Rand eine längs verlaufende Sicke 9 auf. An dieser ist aussenseitig die einstückig ausgebildete und vorzugsweise aus gehärtetem Stahl bestehende Litzentragschiene 3 von der Innenseite der Sicke 9 aus angeschweisst. Mit insgesamt fünf Schweissnähten ist der Schaftstab fertig hergestellt. Die vier Schweissnähte am Tragstab 1 liegen paarweise einander gegenüber, sodass aufgrund dieser Symmetrie der beim Schweissen sonst auftretende Verzug vermieden werden kann, sodass eine hohe Präzision in bezug auf die Geradheit des Schaftstabs erreichbar ist. Da die Litzentragschiene 3 von ihrer Rückseite aus angeschweisst ist, bleibt die Vorderseite vollkommen glatt, sodass die nicht dargestellten Weblitzen auf der Litzentragschiene frei gleiten können.

Die Tiefe der Sicke 9 kann bei der Herstellung je nach Bedarf mit unterschiedlichem Mass hergestellt werden, sodass auch eine angeschweisste dünnere Litzentragschiene sich an der richtigen Stelle befindet und man auf diese Weise eine weitere Gewichtsreduktion erzielen kann, falls dies bei Inkaufnahme einer gewissen Einbusse an Steifigkeit gewünscht ist.

Der Tragstab 1 umschliesst einen Hohlraum, der mit einem Füllkörper 10 ausgefüllt ist. Dieser hat gemäss Fig. 1 eine bienenwabenförmige Struktur mit einer Vielzahl von Einzelhohlräumen 11, die sich quer hindurch erstrecken.

Jeder dieser Einzelhohlräume 11 ist mit einem elastisch bleibenden, schalldämmenden Material gefüllt. Hierbei handelt es sich um einen Weichschaum, welcher gute Klebeeigenschaften aufweist. Der Füllkörper 10 mit der bienenwabenförmigen Struktur weist nun an den den Blechteilen 6 und 7 zugekehrten Endflächen nur eine sehr kleine, für die Klebverbindung mit den Blechteilen geeignete, Fläche auf. Da die Blechteile 6 und 7 nur 0,15 mm bis 0,25 mm dick sind, muss wegen der geringen Stützwirkung des bienenwabenförmigen Füllkörpers das Beulen der dünnen Blechteile mit zusätzlichen Massnahmen verhindert werden. Zu diesem Zweck ist auf beiden Seiten des Füllkörpers 10 je ein Materialstreifen 12 angeordnet, welcher mit einem Kleber getränkt ist, welcher erst für den Klebevorgang aktiviert werden kann und dann erst aushärtet. Der Materialstreifen besteht aus Gewebe oder Faservlies und ist mit Kleber getränkt unter der Bezeichnung "Prepreg" im Handel erhältlich. Die beidseitig klebenden Materialstreifen 12 bewirken, dass die sehr dünnwandigen Blechteile 6 und 7 über die ganze Fläche mit dem Füllkörper 10 verbunden sind, um das Beulen dieser Blechteile zu verhindern, was für die Stabilität des ganzen Schaftstabes ausschlaggebend ist. Für den Materialstreifen 12 kann ein Material gewählt werden, welches auch nach dem Aushärten der Klebeschicht eine hohe Elastizität behält. Man erreicht damit, dass die dünnen Blechteile 6 und 7 nicht ausbeulen, aber trotzdem gut schallgedämpft sind.

Der Füllkörper 10 kann anstelle der bienenwabenförmigen Struktur gemäss Fig. 2 auch ein Hartschaum 13 mit einer Vielzahl sich quer hindurch erstreckender Löcher 14 sein. Diese Einzelhohlräume 14 sind dann ebenfalls mit einem elastisch bleibenden schalldämmenden Material gefüllt.

Mit dieser aus fünf Schichten bestehenden Sandwichkonstruktion, die die beiden äusseren Blechteile 6 und 7, die Materialstreifen 12 und den Füllkörper 10 umfasst, sind sehr gute Ergebnisse bezüglich der Festigkeit des Schaftstabes erzielt worden. Der beschriebene Schaftstab besitzt insbesondere die Vorteile, dass er durch konstruktives Verändern seiner einzelnen Bestandteile, wie beispielsweise des Querschnitts des Längsstabs 4 oder der Blechdicke des Trägerteils 2 für die Litzentragschiene 3 oder der Tiefe der Sicke 9 für die Befestigung der Litzentragschiene sowie des Querschnitts dieser Litzentragschiene und der Auswahl des Materials für den Füllkörper 10 bei unveränderten Aussenabmessungen des Schaftstabs in weiten Bereichen den spezifischen Bedürfnissen des Webereibetriebes angepasst werden kann. Auf diese Weise lässt sich beispielsweise für sehr schwere Gewebe oder für sehr breite Gewebe ein Schaftstab mit hoher Steifigkeit herstellen, mit dem dank der hohen Steifigkeit ohne die häufig störende Zwischenstrebe gearbeitet werden kann. Für sehr schnell laufende Webmaschinen kann andererseits ein Schaftstab mit relativ geringem Gewicht hergestellt werden. Dabei ist von besonderem Vorteil, dass in den einzelnen Bestandteilen abgeänderte Schaftstäbe mit den gleichen Fertigungsmitteln hergestellt werden können, was eine kostengünstige Produktion erlaubt.

## Patentansprüche

1. Schaftstab für einen Webschaft, bestehend aus einem als rechteckförmiger Hohlkörper ausgebildeten Tragstab und einer im Abstand von dessen einer Schmalseite sich parallel erstreckenden und mit dem Tragstab über einen Trägerteil starr verbundenen Litzentragschiene, dadurch gekennzeichnet, dass zwischen zwei die Breitseiten des Tragstabs (1) bildenden Dünnwandigen Blechteilen (6, 7) ein die eine Schmalseite bildender im Querschnitt im wesentlichen rechteckförmiger, massiver Längssstab (4) eingeschweisst ist, sowie ein die andere Schmalseite bildender Schenkel (5) eines Trägerteiles für die Litzentragschiene (3), welches Teil eine abgewinkelte, einstückige Profilschiene (2) ist, aus einem gegenüber den Breitseiten-Blechteilen (6, 7) mehrfach dickeren Blech, und dass an dem anderen Schenkel (8) des Trägerteiles bzw. der Profilschiene (2) eine einstückig ausgebildete Litzentragschiene (3) angeschweisst ist, und dass der Tragstab (1) in seinem Hohlraum einen eine Vielzahl von sich quer hindurcherstreckenden Einzelhohlräumen (11, 14) aufweisenden Füllkörper (10, 13) enthält und die Einzelhohlräume (11, 14) mit einem elastisch bleibenden schalldämmenden Material gefüllt sind, wobei der Füllkörper (10, 13) und die Einzelhohlräume (11, 14) auf gegenüberliegenden Seiten durch mit Klebschichten versehene , elastische Materialstreifen (12), bestehend aus Gewebe oder Faservlies, abgedeckt sind, die ihrerseits mit den Breitseiten-Blechteilen (6, 7) verklebt sind.

2. Schaftstab nach Anspruch 1, dadurch gekennzeichnet, dass der für die Klebverbindung dienende Materialstreifen (12) aus einem Material besteht, welches nach dem Aushärten der Klebschichten seine elastischen Eigenschaften behält.

3. Schaftstab nach Anspruch 1, dadurch gekennzeichnet, dass der Füllkörper (10, 13) aus eine Vielzahl von Durchgangslöchern (14) aufweisendem Hartschaum (13) oder einem wabenförmige Hohlräume (11) aufweisenden Material (10), beispielsweise Hartpapier, besteht.

4. Schaftstab nach Anspruch 1, dadurch gekennzeichnet, dass alle metallischen Teile (2 - 7) des Schaftstabs mittels Laserschweissung miteinander verbunden sind.

5. Schaftstab nach Anspruch 1, dadurch gekennzeichnet, dass der mit der Litzentragschiene (3) verbundene Schenkel (8) der Profilschiene (2) eine längs verlaufende Sicke (9) aufweist, an der aussenseitig die Litzentragschiene (3) von der Sickeninnenseite aus angeschweisst ist.

## Claims

1. Heald stave for a heald frame, consisting of a carrier bar designed as a rectangular hollow body and of a heald carrier rail extending parallel to and at a distance from one narrow side of the latter and rigidly connected to the carrier bar via a carrier part, characterized in that welded in between two thin-walled sheet-metal parts (6, 7) forming the wide sides of the carrier bar (1) are a solid longitudinal bar (4) of essentially rectangular cross-section, forming one narrow side, and one leg (5), forming the other narrow side, of a carrier part of the heald carrier rail (3), which part is an angled one-piece profiled rail (2) made from a metal sheet several times thicker than the wide-side sheet-metal parts (6, 7), and in that a one-piece heald carrier rail (3) is welded on the other leg (8) of the carrier part or of the profiled rail (2), and in that the carrier bar (1) contains in its cavity a filling body (10, 13) having a multiplicity of individual cavities (11, 14) extending through transversely and the individual cavities (11, 14) are filled with a sound-insulating material which remains elastic, the filling body (10, 13) and the individual cavities (11, 14) being covered on opposite sides by elastic material strips (12) which are provided with adhesive layers and consist of fabric or nonwoven and which are themselves adhesively bonded to the wide-side sheet-metal parts (6, 7).

2. Heald stave according to Claim 1, characterized in that the material strip (12) serving for the adhesive bond consists of a material which preserves its elastic properties after the hardening of the adhesive layers.

3. Heald stave according to Claim 1, characterized in that the filling body (10, 13) consists of hard foam (13) having a multiplicity of passage holes (14) or of a material (10), for example hard paper, having honeycombed cavities (11).

4. Heald stave according to Claim 1, characterized in that all the metallic parts (2 - 7) of the heald stave are connected to one another by means of laser welding.

5. Heald stave according to Claim 1, characterized in that that leg (8) of the profiled rail (2) connected to the heald carrier rail (3) has a longitudinally extending bead (9), to which the heald carrier rail (3) is welded on the outside from inside the bead.

## Revendications

1. Liteau pour une lame constitué d'une barre de support réalisée sous forme de corps creux rectangulaire et d'une tringle porte-lisses s'étendant à une certaine distance parallèlement à une face étroite de celle-ci et reliée rigidement à la barre de support par une pièce de support, caractérisé en ce qu'il est soudé entre deux pièces en tôle à paroi mince (6, 7) formant les faces larges de la barre de support (1) une tige longitudinale pleine (4) formant l'une des faces étroites et de section transversale sensiblement rectangulaire ainsi qu'une branche (5) formant l'autre face étroite d'une pièce de support pour la tringle porte-lisses (3), cette pièce étant un rail profilé coudé en une pièce (2) en une tôle d'une épaisseur plusieurs fois supérieure aux pièces en tôle (6, 7) formant les faces larges, et en ce qu'il est soudé à l'autre branche (8) de la pièce de support ou du rail profilé (2) une tringle porte-lisses (3) réalisée en une pièce, et en ce que la tige de support (1) contient dans son espace creux un corps de remplissage (10, 13) présentant un grand nombre d'espaces creux individuels (11, 14) s'étendant à travers celui-ci et que les espaces creux individuels (11, 14) sont remplis d'un matériau insonorisant qui garde son élasticité, le corps de remplissage (10, 13) et les espaces creux individuels (11, 14) étant recouverts sur des côtés opposés de bandes de matériau élastique (12) pourvues de couches collantes, réalisées en tissu ou en une nappe de fibres qui sont assemblées par collage aux pièces en tôle (6, 7) formant les faces larges.

2. Liteau selon la revendication 1, caractérisé en ce que la bande de matériau (12) servant à l'assemblage par collage est réalisée en un matériau qui, après le durcissement des couches collantes, garde ses propriétés élastiques.

3. Liteau selon la revendication 1, caractérisé en ce que le corps de remplissage (10, 13) est réalisé en une mousse dure (13) présentant un grand nombre de trous traversants (14) ou en un matériau (10) présentant des espaces creux alvéolaires (11), par exemple en papier dur.

4. Liteau selon la revendication 1, caractérisé en ce que toutes les parties métalliques (2-7) du liteau sont reliées les unes aux autres par soudage au laser.

5. Liteau selon la revendication 1, caractérisé en ce que la branche (8) reliée à la tringle porte-lisses (3) du rail profilé (2) présente une moulure (9) s'étendant longitudinalement à laquelle est soudée au côté extérieur la tringle porte-lisses (3) depuis le côté intérieur de la moulure.
